# EUROPÄISCHE PATENTSCHRIFT

(11) **EP 1 128 141 B1**
(45) Veröffentlichungstag und Bekanntmachung des Hinweises auf die Patenterteilung: **10.08.2005**
(21) Anmeldenummer: 00127983.5
(22) Anmeldetag: 20.12.2000
(51) Int. Cl.: F25D 21/14

(54) **Entwässerungsventil für einen Kühl- und/oder Gefrierschrank**
Drain valve for a refrigerator and/or a freezer
Valve de drainage pour un réfrigérateur et/ou un congélateur

(30) Priorität: 26.07.2000 DE 20012936 U; 25.02.2000 DE 20003487 U
(43) Veröffentlichungstag der Anmeldung: 29.08.2001
(73) Patentinhaber: Liebherr-Hausgeräte Ochsenhausen GmbH, 88416 Ochsenhausen (DE)
(72) Erfinder: Dorner, Georg, 88416 Steinhausen/Rottum (DE); Krips, Tobias, 89075 Ulm (DE); Schropp, Christian, 87776 Sontheim (DE)
(74) Vertreter: Gossel, Hans K., Dipl.-Ing.

(56) Entgegenhaltungen:
- DE-C- 400 489
- DE-U- 20 012 936
- US-A- 2 485 115
- US-A- 2 994 207
- US-A- 4 023 380

## Beschreibung

Die Erfindung betrifft ein Entwässerungsventil für einen Kühl- und/oder Gefrierschrank, bestehend aus einem in etwa vertikal einzubauenden Rohr, dessen Durchfluß durch ein ein Rückschlagventil bildendes klappenförmiges Ventilelement sperrbar ist, das unter dem hydrostatischen Druck einer in dem Rohr stehenden Wassersäule öffnet.

Bei einem Kühl- und/oder Gefrierschrank wird im Übergangsbereich vom Innenraum des Kühlraums zu dem Außenbereich, insbesondere zu der Kompressomische, beispielsweise im tiefsten Bereich einer Wassersammelrinne ein Ventil angeordnet, welches einerseits dem Ablauf von Kondenswasser aus dem Inneren des Kühl- oder Gefrierraums dient und andererseits sicherstellt, daß keine Umgebungsluft durch das Ventil in den Kühl- oder Gefrierraum angesaugt wird. Bei dem Kühlen eines Kühl- oder Gefrierraums entsteht ein Unterdruck, aufgrund dessen durch einen zu der Umgebungsluft hin offenen Spalt feuchte Luft angesaugt werden kann, die dann zu einer raschen Vereisung des Kühlraums führt. Ein Entwässerungsventil muß daher sicherstellen, daß Kondenswasser aus dem Kühlraum nach außen abgeführt werden kann, wobei verhindert werden muß, daß in Gegenrichtung Umgebungsluft in den Kühlraum eingesaugt wird.

Ein Entwässerungsventil der eingangs angegebenen Art ist beispielsweise aus DE 299 09 689 U1 bekannt.

Ein weiteres Entwässerungsventil ist aus US2485115 bekannt.

Aufgabe der Erfindung ist es, ein Entwässerungsventil der eingangs angegebenen Art zu schaffen, das bei sich in dem Rohr stauendem Wasser leicht öffnet und darüberhinaus mit Sicherheit ein Ansaugen von Umgebungsluft verhindert.

Erfindungsgemäß wird diese Aufgabe bei einem Entwässerungsventil der eingangs angegebenen Art dadurch gelöst, daß das Austrittsende des Rohrs von einem topfförmigen Behälter unter Bildung eines Ringraums eingefaßt ist und daß der äußere Mantel des Rohrs eine ringförmige elastische Ventilscheibe trägt, deren äußerer Randbereich auf dem einen Ventilsitz bildenden oberen Rand des Behälters aufliegt.

Tritt in das obere einen Einlauf bildende Ende des Rohrs Wasser, beispielsweise Kondenswasser, ein, sammelt sich dieses in dem dieses einfassenden Behälter bis zur Höhe der Ventilscheibe. Steigt in dem Rohr der Flüssigkeitsspiegel über die Höhe der dieses einfassenden Ventilscheibe an, drückt die die Höhe der Ventilscheibe übersteigende Flüssigkeitssäule auf die nur mit schwacher Schließkraft auf den Rand des Behälters aufliegende Ventilscheibe, so daß diese öffnet und das Wasser über den Rand des Behälters strömt und durch einen üblichen Ablauf abgeführt wird. Der Ablauf kann aus einem Rohr bestehen, das beispielsweise zu einer auf dem Kompressor angeordneten Verdunstungsschale führt.

Trotz eines sich im Innern des Kühlraums bildenden Unterdrucks kann durch das Entwässerungsventil Umgebungsluft nicht angesaugt werden, weil die Ventilscheibe wie ein Rückschlagventil wirkt und sich dichtend auf dem oberen Rand des Behälters legt, wenn sich im Innern des Kühlraums ein Unterdruck aufgebaut hat, der bestrebt ist, Umgebungsluft anzusaugen. Eine zusätzliche Dichtwirkung wird dadurch erzielt, daß das in dem Behälter befindliche und sich in dem Rohr sammelnde Wasser eine siphonartige Dichtung bildet.

Zusätzlich führt die den Behälter verschließende Ventilscheibe dazu, daß sich das in dem Behälter sammelnde Wasser nicht verdunsten kann, so daß die Gefahr eines Austrocknens des Behälters nicht gegeben ist. Würde nämlich der Behälter austrocknen, würde die siphonartige Dichtwirkung entfallen und die Gefahr bestehen, daß durch das Entwässerungsventil Umgebungsluft angesaugt wird.

Die Ventilscheibe besteht zweckmäßigerweise aus einem elastischen oder einem elastoplastischen Material.

Das Rohr kann unter Belassung von Durchtrittsöffnungen mit dem Behälter verbunden sein. Zweckmäßigerweise besteht die Verbindung aus einer Rastverbindung.

Nach einer Weiterentwicklung ist vorgesehen, daß der Boden des Behälters auf einem zu dessen zylindrischer oder konischer Wand konzentrischen Kreis mit Abständen voneinander mit aufragenden federnden Zungen versehen ist, deren oberen Enden mit Rasteinrichtungen versehen sind, die mit Gegenrasten des Rohrs verrastbar sind.

Der Boden des Behälters kann mit einem Anschlag zur Begrenzung der Eintauchtiefe des Rohrs in diesen versehen sein.

In Weiterbildung der Erfindung ist für das Rohr eine Wärmezufuhr vorgesehen, um zu verhindern, daß in dem Rohr Tauwasser festfriert und schlimmstenfalls sogar der Einlauf am oberen Ende des Rohres zufriert. Die Wärmezufuhr ist derart bemessen, daß die Innenwandung des Rohres auf einer Temperatur gehalten wird, die ein Anfrieren verhindert. Die Wärmezufuhr kann grundsätzlich verschiedenartig ausgebildet sein. Vorzugsweise ist ein Wärmeraum vorgesehen, der das Rohr bzw. zumindest einen ausreichend großen Abschnitt des Rohres insbesondere ringförmig umgibt und mit vorzugsweise der Außenseite des Kühl- bzw. Gefrierschranks in Verbindung steht, so daß Umgebungsluft mit Raumtemperatur und/oder warme Geräteabluft z. B. vom Kompressor in dem Wärmeraum zirkulieren kann. Als Wärmeraum kann eine Aussparung in der das Rohr ansonsten umgebenden Isolierung vorgesehen sein, die mit der Umgebung des Geräts kommunizieren kann. Durch die ringförmige Schwächung der Isolation um das Rohr herum wird ein gezielter Wärmeeinfall erreicht, der das Festfrieren von Tauwasser im Rohr verhindert. Auf eine separate Zusatzheizung kann verzichtet werden.

Vorzugsweise ist an dem Rohr ein Isolierungs-Aussparkranz befestigt, der sich um das Rohr herum erstreckt und beim Einschäumen des Rohres verhindert, daß sich der Isolierschaum bis an das Rohr erstreckt. Die Größe der Aussparung in der Isolierung wird je nach der erforderlichen Wärmezufuhr gewählt. Der Aussparungskranz kann sich etwa von der Mitte des aus dem Behälter herausragenden Rohrteiles aus zum behälterseitigen Ende des Rohres erstrecken, wobei der Aussparungskranz in radialem Abstand von dem Rohr und dem Behälter verläuft, so daß zwischen dem Rohr und dem Aussparkranz bzw. zwischen dem Behälter und dem Aussparkranz ein Ringspalt liegt.

Der Behälter selbst kann frei von einer Wärmeisolierung ausgebildet bzw. angeordnet sein. Hierdurch neigt jedoch die in dem Behälter befindliche Flüssigkeit dazu, zu verdampfen. Um zu verhindern, daß über das Rohr zuviel verdampfte Flüssigkeit zurück in den Gefrier- bzw. Kühlraum gelangt, kann ein Dampfschild vorgesehen sein. Insbesondere kann das Rohr zum Behälter hin einen Abschnitt mit verjüngtem Durchmesser besitzen, der als Blende oder Absatz in dem Rohr ausgebildet sein kann. Vorzugsweise besitzt das Rohr in dem Abschnitt, der in den Behälter hineinragt, d. h. unterhalb der Ventilscheibe eine trichterförmige Verjüngung, die sich in den Behälter hinein erstreckt. Durch den verjüngten Abschnitt zum Behälter hin wird ein übermäßiges Verdampfen des Wassers in den Gefrier- bzw. Kühlraum effektiv verhindert.

Um ein sicheres Verschließen des Ringspaltes zwischen dem Rohr und dem Behälter zu erreichen, sind in vorteilhafter Weise an der Außenseite des Rohres Positioniermittel vorgesehen, die die Lage der Ventilscheibe fixieren. Vorzugsweise sind sowohl an dem Rohr als auch an dem Behälter Positioniermittel vorgesehen, zwischen denen die Ventilscheibe in Position gehalten wird. Die richtige Position der Ventilscheibe ergibt sich bei der Montage des Behälters auf das Rohr von selbst. Wenn das Rohr in den Behälter gesteckt wird, wird die Ventilscheibe von den Positioniermitteln in die richtige Position geschoben und eingeklemmt. Insbesondere kann die Ventilscheibe derart positioniert werden, daß sie leicht vorgespannt ist und mit der notwendigen Dichtkraft auf dem Ventilsitz am Behälterrand aufliegt.

Bevorzugte Ausführungsbeispiele der Erfindung werden nachstehend anhand der Zeichnung näher erläutert. In dieser zeigt
- Fig. 1: einen Schnitt durch die einen Kühlraum von der Kompressornische trennenden Wand eines Kühl- oder Gefrierschranks im Bereich der hinteren Sammelrinne für Kondenswasser und das in diesen Bereich eingebaute Entwässerungsventil,
- Fig. 2: einen der Fig. 1 entsprechenden Schnitt durch ein Entwässerungsventil, bei dem an das Ventilrohr ein topfförmiger Behälter durch eine Rastverbindung angeklipst ist,
- Fig. 3: einen Schnitt ähnlich Fig. 1 durch ein eingebautes Entwässerungsventil gemäß einer weiteren bevorzugten Ausführung der Erfindung, und
- Fig. 4: einen Schnitt durch das Entwässerungsventil aus Fig. 3 im nicht eingebauten Zustand, der durch eine Stützrippe des Behälters verläuft.

Aus Fig. 1 ist der hintere, eine Sammelrinne 1 für Kondenswasser bildende Teil der Innenschale eines Kühlraums eines Kühl- oder Gefriergeräts ersichtlich. In dem tiefsten Bereich der Sammelrinne 1 befindet sich eine Öffnung, unterhalb von der das mit einem oberen Flansch 2 versehene Rohr 3 eingeschäumt ist. Das Rohr 3 ist etwa in seinem mittleren Bereich mit einer radialen Scheibe 4 einstückig verbunden, die unter Bildung von Ringräumen 20 zu dem unteren Abschnitt des Rohrs 3 konzentrische zylindrische Rohrabschnitte 5, 6 trägt. Der äußere Rohrabschnitt 5 ist mit einem Flansch 7 versehen, der sich zur Zentrierung auf ein ringförmiges Zentrierstück 8 auflegt, das an der äußeren Gehäuseschale 9 befestigt ist und der Halterung des Entwässerungsventils vor dem Einbringen des Isolierschaums 10 dient.

Der untere stutzenförmige Abschnitt 11 des Rohrs 3 ist konzentrisch in der dargestellten Weise von einem topfförmigen Behälter 12 eingefaßt, der in seiner Lage zu dem Rohr 3 fixiert ist. In Höhe des oberen Randes 13 des topfförmigen Behälters 12 ist an dem äußeren Mantel des Rohrs 3 eine ringförmige Ventilscheibe 14 befestigt, die dichtend auf dem einen Ventilsitz bildenden oberen Rand 13 des topfförmigen Behälters aufliegt.

Der obere Flansch 2 des Rohrs 3 ist gegenüber der den Kühlraum begrenzenden Schale durch eine ringförmige Dichtung 16 abgedichtet. In der Kondenswassersammelrinne der Gehäuseschale ist üblicherweise eine elektrische Heizung 17 angeordnet.

Tritt durch die Öffnung 18 im Boden der Ablaufrinne Kondenswasser in das Rohr 3 ein, sammelt es sich in diesem und in dem dieses umgebenden Ringraum 19 des Behälters 12 bis zur Höhe der Ventilscheibe 14. Steigt der Wasserspiegel in dem Rohr 3 über die Höhe der Ventilscheibe 14 hinaus, drückt die dadurch gebildete Flüssigkeitssäule auf die Unterseite der Ventilscheibe 14, bis diese öffnet und das sich in dem Rohr 3 stauende Wasser in den Ringraum 20 zwischen den topfförmigen Behälter 12 und dem Rohrstück 6 eintritt. Das überströmende Wasser fließt dann in nicht dargestellter Weise ab und kann beispielsweise auf einer Verdunstungsschale gesammelt werden, die sich auf einem Kompressor unterhalb des Entwässerungsventils befindet.

Der topfförmige Behälter 12 kann beispielsweise in der aus Fig. 2 ersichtlichen Weise mit dem Rohr 3 verrastet sein. Zu diesem Zweck sind auf einem zu der leicht konusförmigen Umfangswand des Behälters 12 konzentrischen Kreis im Abstand voneinander aufragende federnde Zungen 22 angeordnet, die an ihrem oberen Randbereich mit entsprechend dem Rohrradius gekrümmten Nuten versehen sind, in die eine am unteren inneren Rand des Rohrs 3 angeformte Wulst einrasten kann.

Die Rastverbindung kann auch aus miteinander verrastenden hakenförmigen Teilen bestehen.

Um sicherzustellen, daß das untere stutzenartige Ende 11 des Rohrs in den Behälter 12 nicht tiefer eintaucht als vorgesehen, kann auf dem Boden des Behälters ein Anschlag 23 für den unteren Rand des Rohrs 3 angeformt sein.

Das Rohr 3 mit radialer Scheibe 4 und den konzentrischen Rohrstücken 5, 6 sowie der topfförmige Behälter mit allen Teilen und Rasteinrichtungen bestehen zweckmäßigerweise aus Kunststoffspritzguß.

Fig. 3 zeigt ein eingebautes Entwässerungsventil gemäß einer weiteren vorteilhaften Ausführung der Erfindung. Wie bei der zuvor beschriebenen Ausführung gemäß den Fig. 1 und 2 ist das Austrittsende 11 des Rohrs 3 von einem topfförmigen Behälter 12 unter Bildung eines Ringraumes 20 eingefaßt und trägt der äußere Mantel des Rohrs 3 die ringförmige Ventilscheibe 14, deren äußerer Randbereich auf dem oberen Rand 13 des Behälters 12 aufliegt. Das Rohr 3 unterscheidet sich von der vorhergehenden Ausführung durch seine Gestaltung am unteren Ende. Zum einen ist am Außenumfang auf Höhe der Ventilscheibe 14 ein stufenförmiger Absatz 24 vorgesehen, der einen Anschlag für die Ventilscheibe 14 bildet und als Positioniermittel für diese dient. Als weitere Positioniermittel für die Ventilscheibe 14 sind behälterseitig Stützrippen 25 vorgesehen, die sich im Inneren des Behälters 12 in radialer Richtung erstrecken und mit ihrer Oberkante die Ventilscheibe 14 gegen den Absatz 24 drücken. Wie Fig. 4 zeigt, sind die Stützrippen 25 zur Ventilscheibe 14 hin auf ihrer radial innenliegenden Seite abgestuft, so daß ein sich zum Behälter 12 hin erstreckender zylindrischer Flansch der Ventilscheibe 14 von den Stützrippen 25 exakt auf dem Außenmantel des Rohres 3 gehalten wird. Die Höhe der Stützrippen 25 ist gegenüber dem äußeren oberen Rand 13 des Behälters 12 leicht zurückgenommen, so daß die Ventilscheibe 14 satt auf dem Rand 13 des Behälters 12 aufliegt (vgl. Fig. 4).

Eine weitere Modifikation des Rohres 3 gegenüber der Ausführungsform nach den Fig. 1 und 2 besteht darin, daß das Rohr 3 zum Behälter 12 hin eine trichterförmige Verjüngung 26 besitzt, die sich von dem Absatz 24 in den Behälter 12 hinein erstreckt. Das Verhältnis des kleinsten Durchmessers der trichterförmigen Verjüngung 26 zum größten Durchmesser des Rohres 3 kann verschieden gewählt und insbesondere an die abzuführenden Flüssigkeitsmengen angepaßt sein. Vorzugsweise wird der Durchmesser des Rohres 3 mit der trichterförmigen Verjüngung 26 um zumindest die Hälfte reduziert. Bei der gezeigten Ausführung gemäß den Fig. 3 und 4 beträgt der kleinste Durchmesser der Verjüngung 26 etwa 1/4 bis 1/3 des maximalen Durchmessers des Rohres 3.

Radial außerhalb der trichterförmigen Verjüngung 26 besitzt das Rohr 3 einen sich zylindrisch in den Behälter 12 hineinerstreckenden Flansch 27, an dem der Behälter 12 in der zuvor beschriebenen Weise mit Rastzungen 22 verrastet ist. Zudem steht der Flansch 27 auf Absätzen der Stützrippen 25 auf, die hierdurch einen Anschlag zur Begrenzung der Eintauchtiefe des Rohres bilden.

Um ein Festfrieren von Tauwasser an der Innenseite des Rohres 3 zu verhindern, ist oberhalb der Ventilscheibe 14 die Isolierung 10 um das Rohr 3 herum mit einer Aussparung 28 versehen, die einen Wärmeraum bildet. Wie Fig. 3 zeigt, reicht der ringförmige Wärmeraum 28 etwa bis zur Mitte des aus dem Behälter 12 herausragenden Teils des Rohrs 3. Um beim Einschäumen des Ventilrohres die entsprechende Aussparung im Isolierschaum zu erwirken, ist mit dem Außenmantel des Rohres 3 ein Kranz 29 verbunden, der sich von dem Rohr 3 zunächst konisch wegerstreckt und das Rohr 3 sowie den Behälter 12 insgesamt napfförmig umgibt, so daß der Wärmeraum 28 mit der Umgebung verbunden ist. Der Kranz 29, der mit dem Rohr 3 vorzugsweise einstückig verbunden ist, trägt unter Bildung der Ringräume 20 zum unteren Abschnitt des Rohrs 3 hin die konzentrischen und zylindrischen Rohrabschnitte 5 und 6 sowie den am äußeren Rohrabschnitt 5 angeformten Flansch 7 entsprechend der zuvor beschriebenen Ausführung nach den Fig. 1 und 3.

## Patentansprüche

1. Entwässerungsventil für einen Kühl- und/oder Gefrierschrank, mit abschüssig einzubauenden Rohr (3), dessen Durchfluß durch ein ein Rückschlagventil bildendes Ventilelement sperrbar ist, das unter dem hydrostatischen Druck einer in dem Rohr stehenden Wassersäule öffnet, wobei das Austrittsende (11) des Rohrs (3) von einem topfförmigen Behälter (12) unter Bildung eines Ringraums (20) eingefaßt ist und daß der äußere Mantel des Rohrs (3) das ringförmig ausgebildete Ventilelement trägt, dessen äußerer Randbereich auf dem einen Ventilsitz bildenden oberen Rand (13) des Behälters (12) aufliegt,
**dadurch gekennzeichnet,**
**daß** das Ventilelement aus einer elastischen Ventilscheibe (14) besteht, so daß es klappenförmig unter dem hydrostatischen Druck der in dem Rohr (3) stehenden Wassersäule öffnet.

2. Entwässerungsventil nach Anspruch 1, **dadurch gekennzeichnet, daß** das Rohr (3) unter Belassung von Durchtrittsöffnungen mit dem Behälter (12) verbunden ist.

3. Entwässerungsventil nach einem der Ansprüche 1 oder 2, **dadurch gekennzeichnet, daß** die Verbindung aus einer Rastverbindung besteht.

4. Entwässerungsventil nach Anspruch 3, **dadurch gekennzeichnet, daß** der Boden des Behälters (12) auf einem zu dessen zylindrischen oder konischen Wand konzentrischen Kreis im Abstände voneinander mit aufragenden federnden Zungen (22) versehen ist, deren oberen Enden mit Rasteinrichtungen versehen sind, die mit Gegenrasten des Rohrs (3) verrastbar sind.

5. Entwässerungsventil nach einem der Ansprüche 1 bis 4, **dadurch gekennzeichnet, daß** der Boden des Behälters (12) mit einem Anschlag (23) zur Begrenzung der Eintauchtiefe des Rohrs in diesen versehen ist.

6. Entwässerungsventil nach einem der vorhergehenden Ansprüche, **dadurch gekennzeichnet, daß** eine Wärmezufuhr für das Rohr (3), vorzugsweise ein das Rohr (3) umgebender ringförmiger Wärmeraum (28), der mit der Umgebungsluft in Verbindung steht, vorgesehen ist.

7. Entwässerungsventil nach einem der vorhergehenden Ansprüche, **dadurch gekennzeichnet, daß** ein lsolierungs-Aussparungskranz (29) um das Rohr (3) herum vorgesehen ist, der sich etwa von der Mitte des aus dem Behälter (12) herausragenden Rohrteils aus zum Behälter (12) hin erstreckt.

8. Entwässerungsventil nach einem der vorhergehenden Ansprüche, **dadurch gekennzeichnet, daß** das Rohr (3) zum Behälter (12) hin einen Abschnitt (26) mit verjüngtem Durchmesser, vorzugsweise eine trichterförmige Verjüngung, aufweist.

9. Entwässerungsventil nach einem der vorhergehenden Ansprüche, **dadurch gekennzeichnet, daß** an dem Rohr (3) und an dem Behälter (12) jeweils Positioniermittel (24, 25) vorgesehen sind, zwischen denen die Ventilscheibe (14) in Position gehalten ist.

## Claims

1. Drain valve for a refrigerator and/or freezer having a tube (3) which can be installed such that it slopes and the flow through which can be blocked by a valve element which forms a non-return valve and opens under the hydrostatic pressure of a water column which is present in the tube, wherein the outlet end (11) of the tube (3) is spanned by a pot-like container (12) such that an annular space (20) is formed, and wherein the outer casing of the tube (3) bears the annular valve element whose outer edge region rests on the upper edge (13) of the container (12) which forms a valve seat,
**characterized**
**in that** the valve element comprises an elastic valve disc (14), so that it opens in the manner of a flap under the hydrostatic pressure of the water column which is present in the tube (3).

2. Drain valve according to Claim 1, **characterized in that** the tube (3) is connected to the container (12) such that passage openings are left free.

3. Drain valve according to either Claim 1 or 2, **characterized in that** the connection is a latching connection.

4. Drain valve according to Claim 3, **characterized in that**, in a circle which is concentric with respect to the cylindrical or conical wall of the container (12), the bottom of the said container (12) is provided with upwardly projecting resilient tongues (22) which are at a distance from one another and whose upper ends are provided with latching devices which can be latched to mating latches of the tube (3).

5. Drain valve according to one of Claims 1 to 4, **characterized in that** the bottom of the container (12) is provided with a stop (23) for limiting the immersion depth of the tube into the said container.

6. Drain valve according to one of the preceding claims, **characterized in that** a heat supply is provided for the tube (3), preferably an annular heating space (28) which surrounds the tube (3) and is connected to the ambient air.

7. Drain valve according to one of the preceding claims, **characterized in that** an insulating recess collar (29) is provided around the tube (3) and extends in the direction of the container (12) approximately from the middle of the tube part which projects out of the container (12).

8. Drain valve according to one of the preceding claims, **characterized in that** the tube (3) has a section (26) with a tapering diameter, preferably a funnel-like tapered portion, in the direction of the container (12).

9. Drain valve according to one of the preceding claims, **characterized in that** positioning means (24, 25) are provided on the tube (3) and on the container (12) respectively, and the valve disc (14) is held in position between these positioning means.

## Revendications

1. Vanne de drainage pour un réfrigérateur et/ou un congélateur, avec un tuyau (3) à monter en position inclinée, dont l'écoulement peut être bloqué par un élément de vanne formant un clapet antiretour qui s'ouvre sous la pression hydrostatique d'une colonne d'eau présente dans le tuyau, où l'extrémité de sortie (11) du tuyau (3) est entourée par un récipient en forme de pot (12) en formant un espace annulaire (20), et que l'enveloppe extérieure du tuyau (3) supporte l'élément de vanne de forme annulaire, dont la zone de bord extérieure repose sur un bord supérieur (13) du récipient (12) formant un siège de vanne,
**caractérisée**
**en ce que** l'élément de vanne est constitué d'un disque de vanne élastique (14) de sorte qu'il s'ouvre en forme de clapet sous la pression hydrostatique de la colonne d'eau présente dans le tuyau (3).

2. Vanne de drainage selon la revendication 1, **caractérisée en ce que** le tuyau (3), en laissant subsister des ouvertures traversantes, est relié au récipient (12).

3. Vanne de drainage selon l'une des revendications 1 ou 2, **caractérisée en ce que** l'assemblage est constitué d'un assemblage à encliquetage.

4. Vanne de drainage selon la revendication 3, **caractérisée en ce que** le fond du récipient (12) est pourvu sur un cercle concentrique à sa paroi cylindrique ou conique de languettes élastiques espacées dressées (22), dont les extrémités supérieures présentent des installations d'encliquetage qui peuvent être assemblées avec des contre-encliquetages du tuyau (3).

5. Vanne de drainage selon l'une des revendications 1 à 4, **caractérisée en ce que** le fond du récipient (12) est pourvu d'une butée (23) pour limiter la profondeur de plongée du tuyau dans celui-ci.

6. Vanne de drainage selon l'une des revendications précédentes, **caractérisée en ce qu'**une amenée de chaleur est prévue pour le tuyau (3), de préférence un espace de chaleur annulaire (28) entourant le tuyau (3), qui est en liaison avec l'air ambiant.

7. Vanne de drainage selon l'une des revendications précédentes, **caractérisée en ce qu'**une couronne évidée d'isolation (29) est prévue autour du tuyau (3) qui s'étend à peu près depuis le milieu de la partie de tuyau dépassant du récipient (12) vers le récipient (12).

8. Vanne de drainage selon l'une des revendications précédentes, **caractérisée en ce que** le tuyau (3) présente vers le récipient (12) une section (26) d'un plus petit diamètre, de préférence un rétrécissement en forme d'entonnoir.

9. Vanne de drainage selon l'une des revendications précédentes, **caractérisée en ce que** sont prévus au tuyau (3) et au récipient (12) à chaque fois des moyens de positionnement (24,25) entre lesquels le disque de vanne (14) est maintenu en position.
